# DEMANDE DE BREVET EUROPEEN

(11) **EP 3 040 106 A1**
(43) Date de publication de la demande: **06.07.2016**
(21) Numéro de dépôt: 15201247.2
(22) Date de dépôt: 18.12.2015
(51) Int. Cl.: A63B 61/02, A63B 61/00, A63B 71/02

(54) **EQUIPEMENT DE SPORT AVEC STRUCTURE SUPPORTANT UN FILET**

(30) Priorité: 29.12.2014 FR 1463393
(71) Demandeur: DECATHLON, 59650 Villeneuve d'Ascq (FR)
(72) Inventeur: VALBOUSQUET, Emilie, 69007 LYON (FR); BARSOL, Philippe, 69110 Sainte Foz lès Lyon (FR)
(74) Mandataire: Balesta, Pierre

(57) **Abrégé**

Equipement (10) de sport destiné à être déployé sur le sol pour séparer deux aires de jeu, comportant une structure (12) comprenant :
- un premier montant (14) et un deuxième montant (16) comportant chacun une extrémité supérieure (14a, 16a) et une extrémité inférieure (14b, 16b), configurées pour être assemblées avec des pieds (18a, 18b) ; et
- une barre transversale (20) destinée à être montée entre le premier montant (14) et le deuxième montant (16) ;

Ainsi, lorsque l'équipement (10) est déployé sur le sol, la barre transversale (20) est reliée :
- au premier montant (14) par un premier point de connexion (22), et
- au deuxième montant (16) par un deuxième point de connexion (24),

la distance (D) séparant l'extrémité supérieure (14a) du premier montant (14) et l'extrémité supérieure (16a) du deuxième montant (16) étant supérieure à la distance (d) séparant le premier point de connexion (22) et le deuxième point de connexion (24).

## Description

### Arrière-plan de l'invention

La présente invention a trait au domaine des équipements de sports et en particulier aux équipements de sport destinés à être déployés sur le sol pour séparer deux aires de jeu. Plus particulièrement, la présente invention concerne des structures pouvant supporter des filets de tennis, badminton, ou encore de volley, ou tout type de sport présentant deux aires de jeu séparées par un filet.

Généralement, l'équipement de sport comporte une structure avec un premier montant et un deuxième montant configurés pour être assemblés avec des pieds. La structure peut comporter également une barre transversale destinée à être montée entre le premier montant et le deuxième montant.

Cependant, un tel équipement de sport est très souvent compliqué à monter et nécessite beaucoup d'efforts de la part de l'utilisateur pour l'installer et le désinstaller.

Il existe également de nombreuses autres structures pour maintenir un filet de sport, celles-ci sont rarement satisfaisantes en terme de facilité de montage et/ou de rangement.

Ainsi, certaines structures comportent un grand nombre de pièces qui sont souvent agencées de manière particulière, ce qui rend complexe le montage desdites structures.

De même, il existe des équipements de sport comportant des charnières susceptibles de se gripper et de s'abimer lors des opérations de montage/démontage, conduisant à rendre l'équipement de sport inutilisable au bout d'une durée d'utilisation limitée.

Il existe également des équipements de sport comportant une structure où le premier montant et le deuxième montant sont des éléments complexes et lourds à déplacer et positionner. L'utilisateur perd ainsi beaucoup de temps dans le montage et le démontage de l'équipement de sport.

Enfin, on observe généralement sur les différentes structures de l'art antérieur, un problème de stabilité de l'équipement lorsque celui-ci est déployé sur le sol.

### Objet et résumé de l'invention

Un but de l'invention est de remédier aux inconvénients précités en proposant un équipement de sport destiné à être déployé sur le sol pour séparer deux aires de jeu, comportant une structure comprenant :
- un premier montant et un deuxième montant, le premier montant et le deuxième montant comportant chacun une extrémité supérieure et une extrémité inférieure, l'extrémité inférieure du premier montant et l'extrémité inférieure du deuxième montant étant configurées pour être assemblées avec des pieds ; et
- une barre transversale destinée à être montée entre le premier montant et le deuxième montant ;

Lorsque ledit équipement est déployé sur le sol, la barre transversale est reliée :
- au premier montant par un premier point de connexion situé entre l'extrémité inférieure et l'extrémité supérieure du premier montant, et
- au deuxième montant par un deuxième point de connexion situé entre l'extrémité inférieure et l'extrémité supérieure du deuxième montant,
la distance séparant l'extrémité supérieure du premier montant et l'extrémité supérieure du deuxième montant étant supérieure à la distance séparant le premier point de connexion et le deuxième point de connexion.

Ainsi, le premier montant et le deuxième montant sont destinés à être assemblés avec des pieds pour être disposés sur le sol. Ensuite, la barre transversale est reliée au premier montant et au deuxième montant.

Le premier montant et le deuxième montant peuvent être d'une seule pièce, ou encore composés de plusieurs segments agencés les uns aux autres. En outre, les segments peuvent être de dimension identique.

Plus particulièrement, la barre transversale est assemblée au premier montant par un premier point de connexion situé entre l'extrémité inférieure et l'extrémité supérieure du premier montant.

De la même manière, la barre transversale est assemblée au deuxième montant par un deuxième point de connexion situé entre l'extrémité inférieure et l'extrémité supérieure du deuxième montant.

En outre, la barre transversale peut comporter plusieurs segments pouvant être séparés les uns des uns autres afin de faciliter le rangement de l'équipement de sport.

On comprend que le premier montant et le deuxième montant sont donc reliés l'un à l'autre au moyen de la barre transversale par le premier moyen de connexion et le deuxième moyen de connexion. Chacune des extrémités de la barre transversale est configurée pour venir coopérer avec le premier point de connexion du premier montant et avec le deuxième point de connexion du deuxième montant.

En conséquence, on obtient une structure simple et facile à monter.

En outre, selon l'invention, la distance séparant l'extrémité supérieure du premier montant et l'extrémité supérieure du deuxième montant est supérieure à la distance séparant le premier point de connexion et le deuxième point de connexion, de sorte à obtenir une zone de séparation plus importante des deux aires de jeu.

Grâce à l'invention, on obtient un équipement de sport facile à disposer et comportant peu d'éléments.

Avantageusement, le premier montant comporte une portion supérieure située entre le premier point de connexion et l'extrémité supérieure dudit premier montant, le deuxième montant comporte également une portion supérieure située entre le deuxième point de connexion et l'extrémité supérieure dudit deuxième montant, et la portion supérieure du premier montant s'étend selon un premier axe formant un premier angle obtus avec la barre transversale, et la portion supérieure du deuxième montant s'étend selon un deuxième axe formant un deuxième angle obtus avec la barre transversale.

De manière avantageuse, le premier angle obtus et le deuxième angle obtus sont compris dans un intervalle compris entre 91° et 135°, de préférence entre 95° et 100°. Ce premier angle et ce deuxième angle s'ouvrent vers le filet.

Ainsi, le premier angle obtus et le deuxième angle obtus permettent d'obtenir une distance plus importante entre l'extrémité supérieure du premier montant et l'extrémité supérieure du deuxième montant qu'entre le premier point de connexion et le deuxième point de connexion.

De préférence, le ratio de la longueur de la portion supérieure du premier montant ou du deuxième montant sur la longueur du premier montant ou du deuxième montant, est compris entre 0,2 et 0,8, de préférence entre 0,45 et 0,7.

Le ratio de la longueur de la portion supérieure du premier montant et du deuxième montant sur la longueur du premier montant ou du deuxième montant est variable selon le fait qu'on souhaite obtenir un équipement de sport destiné à des jeux où la hauteur de séparation est plus ou moins importante. La hauteur de séparation est obtenue par la hauteur à laquelle se situe la barre transversale qui coopère avec le premier point de connexion du premier montant et le deuxième point de connexion du deuxième montant. Ainsi, un ratio médian comme celui compris en 0,45 et 0,7 permet d'obtenir une barre transversale située à mi-hauteur des montants. Par contre, si le ratio est égal ou supérieur à 0,8, la barre transversale va se situer dans l'environnement proche de l'extrémité supérieure du premier montant et de l'extrémité supérieure du deuxième montant.

Avantageusement, la distance séparant le premier point de connexion et le deuxième point de connexion est supérieure à la distance séparant l'extrémité inférieure du premier montant et l'extrémité inférieure du deuxième montant.

Ainsi, on comprend qu'il existe une certaine linéarité du premier montant et deuxième montant.

De manière préférentielle, l'équipement comprend également un premier pied et un deuxième pied configurés pour être assemblés respectivement au premier montant et au deuxième montant.

Ainsi, le premier pied associé au premier montant, ainsi que le deuxième pied associé au deuxième montant permettent de disposer les montants sur une surface quelconque. En outre, le premier montant et le deuxième montant peuvent être associés à des logements formés dans le sol destinés à les recevoir.

De préférence, lorsque le premier pied et le deuxième pied sont assemblés au premier et au deuxième montants, le premier pied délimite une surface au sol, par exemple une portion de disque, dans laquelle se projette perpendiculairement le centre de gravité du premier montant, et le deuxième pied délimite une surface au sol, par exemple une portion de disque, dans laquelle se projette perpendiculairement le centre de gravité du deuxième montant.

Grâce à cet aspect de l'invention, la surface que délimitent le premier pied et le deuxième pied permet d'obtenir une zone d'appui sous le centre de gravité de sorte à améliorer le maintien en position des premier et deuxième pieds et ainsi améliorer également la stabilité globale de la structure de l'équipement de sport.

Avantageusement, le premier point de connexion et le deuxième point de connexion comportent respectivement un premier moyen de coopération et un second moyen de coopération configurés pour coopérer avec la barre transversale.

Ainsi grâce à l'invention, le premier point de connexion comporte un premier moyen de coopération qui est destiné à coopérer avec l'une des extrémités de la barre transversale. De cette manière, la solidarisation entre le premier montant, la barre transversale et le deuxième montant est facilitée.

De préférence, lorsque l'équipement est déployé sur le sol, le premier moyen de coopération et le second moyen de coopération s'étendent selon une direction transversale parallèle au sol et présentent chacun des éléments de verrouillage avec la barre transversale.

On comprend que les éléments de verrouillage du premier moyen de coopération et du second moyen de coopération permettent une meilleure sécurisation de la structure de l'équipement de sport et offrent un bon maintien du premier montant par rapport à la barre transversale et également un bon maintien du deuxième montant par rapport à la barre transversale.

De manière avantageuse, l'équipement de sport comprend également un filet destiné à être monté sur ladite structure.

De préférence, ledit filet comporte à chacune de ses extrémités un manchon configuré pour coopérer avec le premier montant et le second montant de sorte à le maintenir en tension selon la direction transversale.

Le manchon situé à chacune des extrémités du filet est destiné à coopérer avec la portion supérieure du premier montant et la portion supérieure deuxième montant de manière à ce que le filet soit positionné sur la structure tout en étant maintenu en tension.

Grâce à cet aspect de l'invention, le manchon situé à chacune des extrémités du filet permet de facilement installer ledit filet sur la structure de l'équipement de sport.

De manière avantageuse, le filet comporte, dans sa partie inférieure, des éléments d'attache à la barre transversale.

On comprend que les éléments d'attache viennent coopérer avec la barre transversale de sorte que le filet et plus particulièrement, la partie inférieure du filet ne vole pas au vent ou lorsque le filet reçoit un objet provenant d'un côté de l'aire de jeu, ledit objet ne pourra arriver dans l'autre aire de jeu.

De manière avantageuse, chaque manchon se prolonge en un élément d'attache à la barre transversale.

Cet aspect avantageux de l'invention permet un bon maintien du filet par rapport à la structure de l'équipement.

Les éléments d'attache peuvent prendre différentes formes telles que des sangles ou encore des bandes de Velcro, ou encore des crochets qui viennent coopérer avec la surface de la barre transversale.

### Brève description des dessins

L'invention sera mieux comprise à la lecture de la description qui suit d'un mode de réalisation de l'invention donné à titre d'exemple non limitatif, en référence aux dessins annexés, sur lesquels :
- la figure **1** illustre une vue en perspective d'un équipement de sport selon l'invention ;
- la figure **2** illustre une vue éclatée de l'équipement de sport de la figure 1 ;
- la figure **3** illustre une vue de face de l'équipement de sport de la figure 1 ; et
- la figure **4** est une vue de dessus de l'équipement de la figure 1.

### Description détaillée de l'invention

Sur les figures **1** à **4** est représenté un équipement de sport **10** déployé sur le sol, qui comporte une structure **12**. La structure **12** comporte un premier montant **14** comprenant une extrémité supérieure **14**a et une extrémité inférieure **14**b. La structure **12** comporte également un deuxième montant **16** comprenant une extrémité supérieure **16**a et une extrémité inférieure **16**b.

L'extrémité inférieure **14**b du premier montant **14** est assemblée avec un premier pied **18**a. De la même manière, l'extrémité inférieure **16**b du second montant est assemblée avec un deuxième pied **18**b.

On constate sur la figure **4****,** le premier pied **18**a, assemblé au premier montant **14,** délimite une surface S au sol, dans cet exemple, une portion de disque, dans laquelle se projette perpendiculairement le centre de gravité G du premier montant **14**.

Toujours sur la figure **4****,** le deuxième pied **18**b, assemblé au deuxième montant **16,** délimite une surface S' au sol, dans cet exemple, une portion de disque, dans laquelle se projette perpendiculairement le centre de gravité G' du deuxième montant **16**.

Ainsi, lorsque le premier **18**a ou le deuxième pied **18**b est posé sur le sol, sans être fixé à la barre transversale **20**, le pied peut tenir debout tout seul, ce qui facilite le montage de la structure **12**. Le pied **18**a, **18**b est donc autostable.

En se référant aux figures **1** à **4**, une barre transversale **20** est montée entre le premier montant **14** et le second montant **16**. Le premier montant **14** comporte un premier point de connexion **22** situé entre l'extrémité inférieure **14**b et l'extrémité supérieure **14**a du premier montant **14**.

On constate également que la barre transversale **20** est constituée de plusieurs segments **20'** afin de faciliter le rangement de la structure **12**. Les segments **20'** sont de dimension identique pour la majorité d'entre eux. Ainsi les segments **20'** sont interchangeables et facilitent le montage de la structure **12**.

En outre, le second montant **16** comporte un deuxième point de connexion **24** situé entre l'extrémité inférieure **16**b et l'extrémité supérieure **16**a du deuxième montant **16.**

On constate que la distance D séparant l'extrémité supérieure **14**a du premier montant **14** et l'extrémité supérieure **16**a du deuxième montant **16** est supérieure à la distance d séparant le premier point de connexion **22** et le deuxième point de connexion **24**.

En outre, la distance d séparant le premier point de connexion **22** et le deuxième point de connexion **22** est supérieure à la distance d' séparant l'extrémité inférieure **14**b du premier montant **14** et l'extrémité inférieure **16**b du deuxième montant **16**.

Le premier montant **14** comporte une portion supérieure **14**c située entre le premier point de connexion **22** et l'extrémité supérieure **14**a dudit premier montant **14** dans lequel la portion supérieure **14**c du premier montant s'étend selon un premier axe A formant un premier angle a obtus avec la barre transversale.

Le deuxième montant **16** comporte également une portion supérieure **16**c située entre le deuxième point de connexion **24** et l'extrémité supérieure **16**a dudit deuxième montant **16**, et la portion supérieure **16**c du deuxième montant **16** s'étend selon un deuxième axe A' formant un deuxième angle β obtus avec la barre transversale **20**.

Le premier angle α et le deuxième angle β sont compris entre 95° et 100°.

On constate, par ailleurs, que le ratio de la longueur de la portion supérieure **14**c du premier montant **14** sur la longueur du premier **14** montant est compris entre 0,45 et 0,7.

De la même manière, le ratio de la longueur de la portion supérieure **16**c du deuxième montant **16** sur la longueur du deuxième montant est compris entre 0,45 et 0,7.

En se référant à la figure **2**, on constate que le premier point de connexion **22** et le deuxième point de connexion **24** comportent respectivement un premier moyen **22**a de coopération et un second moyen **24**a de coopération qui coopèrent respectivement avec une première extrémité **20**a et une seconde extrémité **20**b de la barre transversale **20.**

Ainsi, chacune des extrémités de la barre transversale **20** s'emmanche sur le premier moyen **22**a de coopération et le second moyen **24**a de coopération. Le premier moyen **22**a de coopération et le second moyen **24**a de coopération présentent une forme complémentaire des extrémités de la barre transversale **20**.

En se référant à la figure **3**, le premier moyen **22**a de coopération et le second moyen **22**b de coopération s'étendent selon une direction T transversale parallèle au sol.

L'équipement de sport **10** comprend un filet **30** monté sur la structure **12**. Le filet **30** comporte à chacune de ses extrémités un manchon **30**a, **30**b dans lesquels le premier montant **14** et le second montant **16** sont glissés. Ainsi, la tension du filet **30** est maintenue selon la direction T transversale.

On constate également que le filet **30** dispose, dans sa partie inférieure, des éléments **30**c d'attache à la barre transversale **20**. Ainsi, les éléments **30**c d'attache coopèrent avec la barre transversale **20**.

En outre, chacun des manchons **30**a, **30**b se prolongent en un élément **30**d d'attache qui vient entourer la barre transversale **20**.

## Revendications

1. Equipement de sport (10) destiné à être déployé sur le sol pour séparer deux aires de jeu, comportant une structure (12) comprenant :
- un premier montant (14) et un deuxième montant (16), le premier montant (14) et le deuxième montant (16) comportant chacun une extrémité supérieure (14a, 16a) et une extrémité inférieure (14b, 16b), l'extrémité inférieure (14b) du premier montant (14) et l'extrémité inférieure (16b) du deuxième montant (16) étant configurées pour être assemblées avec des pieds (18a, 18b) ; et
- une barre transversale (20) destinée à être montée entre le premier montant (14) et le deuxième montant (16) ;
**caractérisé en ce que**, lorsque l'équipement (10) est déployé sur le sol, la barre transversale (20) est reliée :
- au premier montant (14) par un premier point de connexion (22) situé entre l'extrémité inférieure (14b) et l'extrémité supérieure (14a) du premier montant (14), et
- au deuxième montant (16) par un deuxième point de connexion (24) situé entre l'extrémité inférieure (16b) et l'extrémité supérieure (16a) du deuxième montant (16),
la distance (D) séparant l'extrémité supérieure (14a) du premier montant (14) et l'extrémité supérieure (16a) du deuxième montant (16) étant supérieure à la distance (d) séparant le premier point de connexion (22) et le deuxième point de connexion (24).

2. Equipement (10) de sport selon la revendication 1, **caractérisé en ce que** le premier montant (14) comporte une portion supérieure (14c) située entre le premier point de connexion (22) et l'extrémité supérieure (14a) dudit premier montant (14), le deuxième montant (16) comporte également une portion supérieure (16c) située entre le deuxième point de connexion (24) et l'extrémité supérieure (16a) dudit deuxième montant (16), et dans lequel la portion supérieure (14c) du premier montant (14) s'étend selon un premier axe (A) formant un premier angle (α) obtus avec la barre transversale (20), et la portion supérieure (16c) du deuxième montant (16) s'étend selon un deuxième axe (A') formant un deuxième angle (β) obtus avec la barre transversale (20).

3. Equipement (10) de sport selon la revendication 2, **caractérisé en ce que** le premier angle (α) obtus et le deuxième angle (β) obtus sont compris dans un intervalle compris entre 91° et 135°, de préférence entre 95° et 100°.

4. Equipement (10) de sport selon la revendication 2 ou 3, **caractérisé en ce que** le ratio de la longueur de la portion supérieure (14c,16c) du premier montant (14) ou du deuxième montant (16) sur la longueur du premier montant (14) ou du deuxième montant (16), est compris entre 0,2 et 0,8, de préférence entre 0,45 et 0,7.

5. Equipement (10) de sport selon l'une quelconque des revendications 1 à 4, **caractérisé en ce que** la distance (d) séparant le premier point de connexion (22) et le deuxième point de connexion (24) est supérieure à la distance (d') séparant l'extrémité inférieure (14b) du premier montant (14) et l'extrémité inférieure (16b) du deuxième montant (16).

6. Equipement (10) de sport selon l'une quelconque des revendications 1 à 5, **caractérisé en ce que** l'équipement (10) comprend également un premier pied (18a) et un deuxième pied (18b) configurés pour être assemblés respectivement au premier montant (14) et au deuxième montant (16).

7. Equipement (10) de sport selon la revendication 6, **caractérisé en ce que**, lorsque le premier pied (18a) et le deuxième pied (18b) sont assemblés au premier et au deuxième montants (14, 16), le premier pied (14) délimite une surface (S) au sol, par exemple une portion de disque, dans laquelle se projette perpendiculairement le centre de gravité (G) du premier montant (14), et le deuxième pied (18b) délimite une surface (S') au sol, par exemple une portion de disque, dans laquelle se projette perpendiculairement le centre de gravité (G') du deuxième montant (16).

8. Equipement (10) de sport selon l'une quelconque des revendications 1 à 7, **caractérisé en ce que** le premier point de connexion (22) et le deuxième point de connexion (24) comportent respectivement un premier moyen de coopération (22a) et un second moyen de coopération (24a) configurés pour coopérer avec la barre transversale (20).

9. Equipement (10) de sport selon la revendication 8, **caractérisé en ce que**, lorsque l'équipement (10) est déployé sur le sol, le premier moyen de coopération (22a) et le second moyen de coopération (24a) s'étendent selon une direction (T) transversale parallèle au sol et présentent chacun des éléments de verrouillage avec la barre transversale.

10. Equipement (10) de sport selon l'une quelconque des revendications 1 à 9, **caractérisé en ce qu'**il comprend également un filet (30) destiné à être monté sur ladite structure (12).

11. Equipement (10) de sport selon la revendication 10, **caractérisé en ce que** ledit filet (30) comporte à chacune de ses extrémités un manchon (30a, 30b) configuré pour coopérer avec le premier montant (14) et le second montant (16) de sorte à le maintenir en tension selon la direction (T) transversale.

12. Equipement (10) de sport selon la revendication 10 ou 11, **caractérisé en ce que** le filet (30) comporte, dans sa partie inférieure, des éléments (30c) d'attache à la barre transversale (20).

13. Equipement de sport selon les revendications 10 et 12, **caractérisé en ce que** chaque manchon (30a, 30b) se prolonge en un élément (30d) d'attache à la barre transversale (20).
